# EUROPÄISCHE PATENTSCHRIFT

(11) **EP 1 434 909 B1**
(45) Veröffentlichungstag und Bekanntmachung des Hinweises auf die Patenterteilung: **13.02.2008**
(21) Anmeldenummer: 02751166.6
(22) Anmeldetag: 31.07.2002
(51) Int. Cl.: D06F 39/00, D06F 39/02

(54) **PROZESSGESTEUERTES HAUSHALTGERÄT MIT EINEM ANZEIGEDISPLAY FÜR TEXTE**
PROCESS-CONTROLLED HOUSEHOLD APPLIANCE WITH A TEXT DISPLAY
APPAREIL MENAGER A COMMANDE DE PROCESSUS EQUIPE D'UN AFFICHEUR DE TEXTES

(30) Priorität: 01.10.2001 DE 10148454
(43) Veröffentlichungstag der Anmeldung: 07.07.2004
(73) Patentinhaber: BSH Bosch und Siemens Hausgeräte GmbH, 81739 München (DE)
(72) Erfinder: FOCHEM, Manfred, 10629 Berlin (DE); CZYZEWSKI, Gundula, 13125 Berlin (DE); SCHULZE, Ingo, 16341 Zepernick (DE); WÖBKEMEIER, Martina, 10789 Berlin (DE)
(86) Internationale Anmeldenummer: PCT/EP2002/008557
(87) Internationale Veröffentlichungsnummer: WO 2003/029550

(56) Entgegenhaltungen:
- EP-A- 0 844 326
- DE-A- 3 932 170
- DE-A- 19 741 023
- DE-A- 19 855 503
- DE-A- 19 905 533

## Beschreibung

Die Erfindung betrifft ein prozessgesteuertes Haushaltgerät mit einer Einrichtung, durch die dem Arbeitsprozess Zusatzmittel zugeführt werden können, deren Dosierung von einer Bedienungsperson vorgenommen werden muss, mit einem Mikrocomputer und einem Anzeigedisplay für Texte, in dem auch ein Anzeigefeld für die Anzeige der im Arbeitsprozess voraussichtlich erforderlichen Zusatzmittelmenge vorhanden ist, wobei die Prozesssteuerung einen Arbeitsbereich aufweist, durch den Parameter des Arbeitsprozesses die Auswahl von für die im Arbeitsprozess erforderliche Art des Zusatzmittels beeinflussen können, und wobei ein mit der Prozesssteuerung wirkverbundenes Anzeigefeld für die Art des Zusatzmittels vorhanden ist, welches durch einen Speicherbereich der Prozesssteuerung ansprechbar ist, in dem Informationen über Arten, Sorten, Formen, Wirksamkeiten und/oder weitere in den zu steuernden Arbeitsprozessen zu berücksichtigende Merkmale der Zusatzmittel gespeichert sind.

Ein solches prozessgesteuertes Haushaltgerät geht hervor aus der DE 198 55 503 A1.

Aus der EP 0 844 326 A1 geht ein Steuerungssystem für die Verbräuche eines Haushaltgerätes, insbesondere einer Waschmaschine, hervor, welches ein Speichermittel aufweist, in dem kodierte Informationen zur Benützung während des Betriebs des Haushaltgerätes enthalten sind. Mit solcher Information errechnet das Steuerungssystem den Verbrauch einer externen Ressource, welche zu einem gewünschten Betrieb des Haushaltgerätes erforderlich ist. Eine Anzeigeeinrichtung ist eingerichtet zur Anzeige des Verbrauchs der externen Ressource.

Aus der DE 39 32 170 A1 geht ein prozessgesteuertes Haushaltgerät hervor mit einer Einrichtung, durch die dem Arbeitsprozess Zusatzmittel zugeführt werden können, deren Dosierung von einer Bedienungsperson vorgenommen werden muss, mit einem Mikrocomputer und mit einem Anzeigedisplay für Texte, in dem auch ein Anzeigefeld für die Anzeige der im Arbeitsprozess voraussichtlich erforderlichen Zusatzmittelmenge vorhanden ist.

Das dortige Anzeigefeld einer Wasch- oder Geschirrspülmaschine kann zwar, abgesehen von weiteren hier nicht näher zu berücksichtigenden Informationen, durch ihre Anzeige eine prognostizierte Wäschmittel-Dosierungsempfehlung geben. Diese Prognose ist aber im Hinblick auf unterschiedlichste, im Markt befindliche Waschmittel lediglich als Durchschnittswert zu sehen, was der Bedienungsperson selten klar ist. Folglich werden die meisten der automatisch ablaufenden Wasch- oder Spülprozesse mit einer fehlerhaften Wasch- oder Spülmittelzugabe betrieben. Der Kunde wird im allgemeinen ein Standard-Waschmittel verwenden, muss aber die Dosierungsempfehlung erst interpretieren lernen; er ist mit der angezeigten Dosierungsempfehlung nicht viel besser bedient, als mit den Angaben auf der Wasch- oder Spülmittelverpackung.

Es kommt im Gegensatz dazu aber darauf an, für jedes von vielen unterschiedlichen Behandlungsprogrammen und Beladungsmengen die prozessual optimale Art und Menge des Behandlungsmittels dem Arbeitsprozess zur Verfügung zu stellen, was weder mit den Angaben auf den Verpackungen solcher Behandlungsmittel noch mit einer Anzeige der prognostizierten Waschmittelmenge gemäß DE 39 32 170 A1 möglich ist.

Der Erfindung liegt daher die Aufgabe zugrunde, bei einem Haushaltgerät Mittel dafür anzugeben, dass der Bedienungsperson eine für jeden individuellen Arbeitsprozess optimale Dosierempfehlung von Zusatzmitteln angezeigt wird, die nicht nur die Menge des zu verwendenden Zusatzmittels betrifft sondern auch die Auswahl des geeigneten Zusatzmittels.

Erfindungsgemäß wird diese Aufgabe dadurch gelöst, dass bei einem prozessgesteuerten Haushaltgerät der eingangs beschriebenen Gattung die Prozesssteuerung einen Eingabebereich enthält, der zur Eingabe mindestens eines der Merkmale des Zusatzmittels geeignet ist.

Bei der Anwendung der erfindungsgemäßen Maßnahmen kann durch eine differenzierte Auswahl von Zusatzmitteln viel besser als bisher auf Unterschiede zwischen den einzelnen Arbeitsprozessen eingegangen werden. Dadurch wird der Behandlungserfolg verbessert und die zu behandelnden Gegenstände werden typgerechter und zustandsoptimiert bearbeitet. Der Kunde wird durch erkennbar bessere Behandlungserfolge zufriedener und die Bindung an ein bestimmtes Zusatzmittel für einen jeweiligen Arbeitsprozess wird durch den wiederholten Hinweis auf die Sorte des Zusatzmittels in der Anzeige enger.

Besonders vorteilhaft ist eine weitere Ausbildung der Erfindung, bei der die Prozesssteuerung eine Verknüpfung enthält, die bestimmten Arbeitsprozessen jeweils passende Arten und/oder Sorten von Zusatzmitteln aus dem Speicherbereich zuordnet und beim Aufrufen solcher Arbeitsprozesse diese Merkmale der Zusatzmittel oder Teile davon sowie die erforderliche Menge der Zusatzmittel zur Anzeige bringt. Solche Merkmale können beispielsweise Markennamen und/oder Artennamen von Zusatzmitteln sein, bei Waschmitteln beispielsweise "Feinwaschmittel", "Colorwaschmittel", "Vollwaschmittel" oder ähnliches bzw. "Persil", "Ariel", "Omo" usw., die der Bedienungsperson geläufig werden können und eine gewisse persönliche Beziehung aufbauen helfen.

Zweckmäßigerweise enthält gemäß der Erfindung die Prozesssteuerung einen Eingabebereich, der zur Eingabe mindestens eines der Merkmale des Zusatzmittels geeignet ist. Dazu eigenen sich sowohl eine separate oder umschaltbare, vorhandene Tastatur, ein Chipkartenleser für vom Waschmittelhersteller ausgegebene Chipkarten oder eine Scanvorrichtung, durch die ein Barcode einer Verpackung für das Zusatzmittel eingelesen werden kann. Bei intemetfähigen Haushaltgeräten ist auch eine Download-Funktion für Zusatzmittel-Daten denkbar.

Die zusätzliche Anzeige eines der Merkmale im Rahmen der Dosierempfehlung kann der Name des Zusatzmittels sein. Es kann auch die Form des Zusatzmittels betreffen.

Für die Dosierempfehlung sollte die Verknüpfung für die Menge des erforderlichen Zusatzmittels relevante Variable eines aufgerufenen Arbeitsprozesses berücksichtigen. Dies sind insbesondere die Menge des zu behandelnden Gutes, die entweder von Hand oder von einer automatischen Erfassungseinrichtung ermittelt werden kann, sowie gegebenenfalls von den Standard-Arbeitsprozessen von Hand eingestellte abweichende Arbeitstemperaturen oder Wasserstandveränderungen. Dadurch ist die Optimierung an alle individuellen Abwandlungen von in der Prozesssteuerung vorhandenen Arbeitsprozessen anpassbar.

Von besonderem Vorteil ist auch eine Weiterbildung der Erfindung, bei der die Variable eine Aussage über einen bestimmten Zustand der im Haushaltgerät zu bearbeitenden Gegenstände enthält. Ein solcher Zustand kann der Verschmutzungsgrad von zu reinigenden Gegenständen sein, der von Hand eingestellt oder von einer automatischen Erfassungseinrichtung erkannt werden kann, oder die innere Beschaffenheit von einer Wärmebehandlung zu unterziehenden Gegenständen, dies nur als einige Beispiele.

Von besonderem Vorteil ist die Anwendung der Erfindung und ihrer Ausführungsbeispiele bei einem Haushaltgerät, das eine Waschmaschine ist, bei der das Zusatzmittel ein Waschmittel und die Gegenstände Wäschestücke sind. Hier kann die Optimierung der Waschmittel-Dosierung zu einem großen Fortschritt in den Ergebnissen der art- und zustandsabhängigen Behandlung von Wäschestücken führen.

Dort können die Arten der Waschmittel bestimmte Anwendungsziele, die Sorten bestimmte Hersteller, die Formen bestimmte Darreichungszustände (Pulver, Flüssigkeit oder Tabletten) und die Wirksamkeit bestimmte Rezepturen betreffen. Anwendungsziele sind die unterschiedlichsten Behandlungsprogramme, die für jeweils spezifische Wäscheposten (Weiß-, Bunt-, Wolle-, Fein-Wäsche u.s.w.) eingerichtet sind und deren Parameter zusätzlich teilweise veränderlich sind.

Für diese Merkmale der Zusatzmittel können entsprechende Speicherbereiche vorgesehen sein, die zum Zwecke der Berechnung der Dosierempfehlung aus dem Speicher ausgelesen werden und in diesem Speicher auch aktualisiert werden können. Letzteres kann durch händische Eingabe, durch Scannen von Informationsbeschriftungen (z.B. Barcode-Labels auf Verpackungen), durch Ablesen einer Speicherchipkarte in einem Kartenleser, der im Haushaltgerät eingebaut ist oder temporär mit ihm verbunden werden kann, oder durch Verbindung mit einer Servicestelle über ein Datennetz, z.B. über das Internet, in die Prozesssteuerung übertragen werden.

Anhand von in der Zeichnung dargestellten Ausführungsbeispielen ist die Erfindung nachstehend erläutert. Es zeigen
- Fig. 1: die Frontansicht eines Bedienungsfeldes für eine Waschmaschine mit einem Text-Anzeigefeld,
- Fig. 2 bis 6: mehrere vergrößert dargestellte, unterschiedliche Beispiele für eine durch das Anzeigefeld gegebene Dosierempfehlung.

An einer Seite des Bedienungsfeldes 1 einer Waschmaschine ist gewöhnlicherweise die Griffplatte 2 einer Waschmittelschublade angeordnet, die für die Erfindung keine Bedeutung hat. Das Bedienungsfeld 1 hat zwei Tasten 3 und 4 für die elektrische Verbindung der Waschmaschine mit dem Stromnetz "Ein" und für die Inbetriebsetzung des gewählten Arbeitsprozesses "Start". Das Anzeigedisplay 5 wird rechts und links von je einer Spalte von Tasten 6 bis 9 und 10 bis 13 flankiert. Im Anzeigedisplay 5 selbst sind mehrere Felder mit unterschiedlichen Formaten zum Anzeigen eines Standard-Arbeitsprozesses (Feld 14 mit z.B. "Bunt 40°C", Feld 15 mit z.B. "Abbruch", Feld 16 mit z.B. "Beladung max 6 kg", Feld 17 mit einer Balkenanzeige für die aktuell eingebrachte Menge (in %-Werten von der möglichen Maximalmenge) von zu behandelndem Gut und Feld 18 mit z.B. "Waschmittel-dosierung: 60%" angeordnet. Dabei sind die Felder 14 und 15 im gezeigten Anzeigestatus den daneben liegenden Tasten 6 und 10 zugeordnet. In anderen, hier nicht gezeigten Anzeigestatussen können auch die anderen Felder (z.T. anders aufgeteilt) jeweils daneben liegenden Tasten zugeordnet sein.

Die einfache Anzeige "Waschmitteldosierung 60%" entspricht in etwa dem, was der Stand der Technik heute schon bietet. In Fortbildung des Standes der Technik schlägt die Erfindung nun vor, was im folgenden erläutert wird.

Das in Fig. 2 dargestellte Anzeigedisplay empfiehlt für den im Feld 14 angezeigten Arbeitsprozess "Fein 40°C" = Feinwäsche mit 40°C Waschtemperatur und einer maximalen Beladung von 2 kg (Feld 16) die Verwendung eines Feinwaschmittels und eine Dosierung von 60% (Feld 18, bezogen auf die maximale Aufnahmekapazität der zutreffenden Waschmittelkammer, nicht dargestellt). Zusätzlich zeigt der Anzeigebalken 19 im Feld 17 in analoger Weise eine aktuelle Belademenge der in die Waschmaschine eingebrachten Wäsche von etwas mehr als 60% (von maximal 2 kg) an.

Das Feld 14 in Fig. 3 zeigt einen Arbeitsprozess "Bunt 40°C" = Buntwäsche mit 40°C Waschtemperatur an. Bei aktueller Beladung von rund 60% von maximal 6 kg (ca. 3,5 kg) Trockenwäsche wird im Feld 18 die Verwendung von 2 Stück Persil Tabs (Tabletten) empfohlen. Dies kann deshalb erfolgen, weil durch eine frühere geeignete Eingabe in die Prozesssteuerung dokumentiert wurde, dass im betreffenden Haushalt Persil-Waschtabletten benutzt werden. Durch Betätigen der Taste 13 kann die Bedienungsperson - beispielsweise für den Fall, dass im Haushalt zur Zeit keine Persil Tabs zur Verfügung stehen - eine andere Waschmittelempfehlung wählen, z.B. "Colorwaschmittel" wie in Fig. 6. Die Dosierempfehlung heißt hier bei "Persil Tabs": 2 Stück oder bei "Colorwaschmittel": 70%.

Bei einem gemäß Feld 14 in Fig. 4 gewählten Arbeitsprozess "Bunt 60°C" wird - falls eine solche Waschmittelart und -sorte eingegeben war - wegen der höheren Wirksamkeit trotz höherer Waschtemperatur (60°C) als in Fig. 3 oder 6 von der Waschmittelsorte "Persil Megaperls" nur 50% Dosierung empfohlen, obwohl der Anzeigebalken 19 ausweist, dass etwa 70% von maximal 6 kg Wäsche - also etwas mehr als 4 kg - geladen sind. Diese Unterschiede sind im Speicherbereich für alle gespeicherten Waschmittelarten und -sorten hinterlegt, so dass der Waschmittelrechner differenzierte Empfehlungen in die Anzeige leiten kann.

Bei einem gewählten Arbeitsprozess "Weiß 75°C" für die Bearbeitung von Weißwäsche bei einer Waschtemperatur von 75°C gemäß Fig. 5 kann seitens des Waschmittelrechners guten Gewissens die Benutzung von "Vollwaschmittel" empfohlen werden. Diese Empfehlung wird angezeigt, wenn keine besonderen Eintragungen für bestimmte Waschmittelsorten im Speicherbereich vorhanden sind. Sind allerdings Waschmittelarten und -sorten für die Gattung "Vollwaschmittel" im Speicherbereich hinterlegt, dann bietet der Rechner eine am häufigsten gewählte Sorte an, z.B. Vizir (ein flüssiges Vollwaschmittel), errechnet aus den dafür hinterlegten Eigenschaften die erforderliche Dosierung und leitet diese Empfehlung an die Anzeigeeinrichtung weiter. Da fast 90 % der maximalen Beladung (über 5 kg) erkannt und eine verhältnismäßig hohe Waschtemperatur für stark zu behandelnde Wäsche gewählt wurde, ist die Dosierempfehlung mit 80% schon höher als in den anderen Beispielen.

Bei dem Beispiel gemäß Fig. 6 ist die Dosierempfehlung bei der Wahl von "Colorwaschmittel" für Buntwäsche mit 40°C Waschtemperatur mit 70% für die erkannte Beladung gemäß Balken 19 angemessen.

## Patentansprüche

1. Prozessgesteuertes Haushaltgerät mit einer Einrichtung, durch die dem Arbeitsprozess Zusatzmittel zugeführt werden können, deren Dosierung von einer Bedienungsperson vorgenommen werden muss, mit einem Mikrocomputer und mit einem Anzeigedisplay (5) für Texte, in dem auch ein Anzeigefeld (18) für die Anzeige der im Arbeitsprozess voraussichtlich erforderlichen Zusatzmittelmenge vorhanden ist, wobei die Prozesssteuerung einen Arbeitsbereich aufweist, durch den Parameter des Arbeitsprozesses die Auswahl von für die im Arbeitsprozess erforderliche Art des Zusatzmittels beeinflussen können, und wobei ein mit der Prozesssteuerung wirkverbundenes Anzeigefeld (18) für die Art des Zusatzmittels vorhanden ist, welches durch einen Speicherbereich der Prozesssteuerung ansprechbar ist, in dem Informationen über Arten, Sorten, Formen, Wirksamkeiten und/oder weitere in den zu steuernden Arbeitsprozessen zu berücksichtigende Merkmale der Zusatzmittel gespeichert sind,
**dadurch gekennzeichnet, dass**
die Prozesssteuerung einen Eingabebereich enthält, der zur Eingabe mindestens eines der Merkmale des Zusatzmittels geeignet ist.

2. Haushaltgerät nach Anspruch 1, **dadurch gekennzeichnet, dass** die Prozesssteuerung eine Verknüpfung enthält, die bestimmten Arbeitsprozessen jeweils passende Arten und/oder Sorten von Zusatzmitteln aus dem Speicherbereich zuordnet und beim Aufrufen solcher Arbeitsprozesse diese Merkmale der Zusatzmittel oder Teile davon sowie die erforderliche Menge der Zusatzmittel zur Anzeige bringt.

3. Haushaltgerät nach Anspruch 1, **dadurch gekennzeichnet, dass** der Eingabebereich eine Tastatur (6 bis 13) enthält.

4. Haushaltgerät nach Anspruch 1, **dadurch gekennzeichnet, dass** der Eingabebereich eine Scanvorrichtung enthält, durch die ein Barcode an einer Verpackung für das Zusatzmittel eingelesen werden kann.

5. Haushaltgerät nach Anspruch 1, das mit einer Einrichtung zur Verbindung mit einem externen Datennetz ausgestattet ist, **dadurch gekennzeichnet, dass** der Eingabebereich für eine Download-Funktion für Zusatzmittel-Daten eingerichtet ist.

6. Haushaltgerät nach einem der Ansprüche 1 bis 5 **dadurch gekennzeichnet, dass** eines der Merkmale der Name des Zusatzmittels ist.

7. Haushaltgerät nach einem der Ansprüche 1 bis 6, **dadurch gekennzeichnet, dass** eines der Merkmale die Form des Zusatzmittels betrifft.

8. Haushaltgerät nach Ansprüch 2, **dadurch gekennzeichnet, dass** die Verknüpfung für die Menge des erforderlichen Zusatzmittels relevante Variable eines aufgerufenen Arbeitsprozesses berücksichtigt.

9. Haushaltgerät nach Anspruch 8, **dadurch gekennzeichnet, dass** die Variable eine Aussage über einen bestimmten Zustand der im Haushaltgerät zu bearbeitenden Gegenstände enthält.

10. Haushaltgerät nach einem der vorstehenden Ansprüche, **dadurch gekennzeichnet, dass** das Haushaltgerät eine Waschmaschine, das Zusatzmittel ein Waschmittel und die Gegenstände Wäschestücke sind.

11. Haushaltgerät nach Anspruch 10, **dadurch gekennzeichnet, dass** die Arten der Waschmittel bestimmte Anwendungsziele, die Sorten bestimmte Hersteller, die Formen bestimmte Darreichungszustände (Pulver, Flüssigkeit oder Tabletten) und die Wirksamkeit bestimmte Rezepturen betreffen.

## Claims

1. Process-controlled domestic appliance with equipment by which there can be added to the operating process additives of which the dosing has to be undertaken by a user, with a microcomputer and with an indicating display (5) for texts, in which an indicating field (18) for indication of the additive quantity expected to be required in the operating process is also present, wherein the process control comprises a working region by which parameters of the operating process can influence the selection of the form of additive required in the operating process, and wherein an indicating field (18), which is operatively connected with the process control and which is addressable by a memory region of the process control in which data about types, categories, forms, efficacies and/or further features - which are to be taken into consideration in the operating processes to be controlled - of the additives are stored, for the form of additive is present, **characterised in that** the process control contains an input region suitable for input of at least one of the features of the additive.

2. Domestic appliance according to claim 1, **characterised in that** the process control contains a link which associates specific operating processes with respectively matching kinds and/or categories of additives from the memory region and on calling up of such operating processes causes indication of these features of the additives or parts thereof as well as the required quantity of the additives.

3. Domestic appliance according to claim 1, **characterised in that** the input region includes a keyboard (6 to 13).

4. Domestic appliance according to claim 1, **characterised in that** the input region includes a scanning device by which a barcode on packaging for the additive can be read in.

5. Domestic appliance according to claim 1, which is equipped with a device for connection with an external data network, **characterised in that** the input region is equipped for a download function for additive data.

6. Domestic appliance according to one of claims 1 to 5, **characterised in that** one of the features is the name of the additive.

7. Domestic appliance according to one of claims 1 to 6, **characterised in that** one of the features concerns the form of the additive.

8. Domestic appliance according to claim 2, **characterised in that** the link takes into consideration variables, which are relevant for the quantity of the required additive, of a called-up operating process.

9. Domestic appliance according to claim 8, **characterised in that** the variable contains a statement about a specific state of the articles to be processed in the domestic appliance.

10. Domestic appliance according to one of the preceding claims, **characterised in that** the domestic appliance is a washing machine, the additive is a washing agent and the articles are items of laundry.

11. Domestic appliance according to claim 10, **characterised in that** the kinds of washing agent concern specific use objectives, the categories concern specific manufacturers, the forms concern specific administration states (powder, liquid or tablets) and the efficacy concerns specific recipes.

## Revendications

1. Appareil ménager à commande de processus avec un dispositif permettant d'amener au processus de travail des additifs dont le dosage doit être effectué par un opérateur, avec un micro-ordinateur et un écran d'affichage (5) pour texte dans lequel se trouve également un champ d'affichage (18) pour afficher la quantité d'additif probablement requise dans le processus de travail, la commande de processus présentant une plage de travail qui permet à des paramètres du processus de travail d'influencer la sélection du type d'additif requis dans le processus de travail, et un champ d'affichage (18) pour le type d'additif, en liaison fonctionnelle avec la commande de processus, étant présent, qui peut être adressé par une zone de mémoire de la commande de processus, dans laquelle sont stockées des informations sur les types, les sortes, les formes, les fonctions des additifs et/ou d'autres caractéristiques de ceux-ci à prendre en compte dans les processus de travail à commander, **caractérisé en ce que** la commande de processus contient une zone de saisie qui est appropriée aux fins de la saisie d'au moins l'une des caractéristiques de l'additif.

2. Appareil ménager selon la revendication 1, **caractérisé en ce que** la commande de processus contient une mise en relation qui associe à des processus de travail déterminés des types et/ou des sortes d'additifs respectivement appropriés de la zone de mémoire et, à l'appel de tels processus de travail, affiche ces caractéristiques des additifs ou des parties de celles-ci ainsi que la quantité d'additif requise.

3. Appareil ménager selon la revendication 1, **caractérisé en ce que** la zone de saisie contient un ensemble de touches (6 à 13).

4. Appareil ménager selon la revendication 1, **caractérisé en ce que** la zone de saisie contient un dispositif de scannage permettant de lire un code-barres d'un emballage pour l'additif.

5. Appareil ménager selon la revendication 1, lequel est équipé d'un dispositif permettant d'établir une liaison avec un réseau de données externe, **caractérisé en ce que** la zone de saisie est configurée pour une fonction de téléchargement de données sur les additifs.

6. Appareil ménager selon l'une des revendications 1 à 5, **caractérisé en ce que** l'une des caractéristiques est le nom de l'additif.

7. Appareil ménager selon l'une des revendications 1 à 6, **caractérisé en ce que** l'une des caractéristiques concerne la forme de l'additif.

8. Appareil ménager selon la revendication 2, **caractérisé en ce que** la mise en relation tient compte d'une variable d'un processus de travail appelé pertinente pour la quantité de l'additif requis.

9. Appareil ménager selon la revendication 8, **caractérisé en ce que** la variable contient une information sur un état déterminé des objets à traiter dans l'appareil ménager.

10. Appareil ménager selon l'une des revendications précédentes, **caractérisé en ce que** l'appareil ménager est un lave-linge, l'additif est un produit de lavage et les objets sont des pièces de linge.

11. Appareil ménager selon la revendication 10, **caractérisé en ce que** les types des produits de lavage sont relatifs à des finalités d'utilisation déterminées, les sortes, à des fabricants déterminés, les formes, à des états de présentation déterminés (poudre, liquide ou tablettes) et l'efficacité, à des formulations déterminées.
